# EUROPÄISCHE PATENTSCHRIFT

(11) **EP 0 235 115 B1**
(45) Veröffentlichungstag und Bekanntmachung des Hinweises auf die Patenterteilung: **04.10.1989**
(21) Anmeldenummer: 87890004.2
(22) Anmeldetag: 14.01.1987
(51) Int. Cl.: F42C 13/06, F42C 15/14, F42B 3/18

(54) **Annäherungsschalter zum Zünden einer Hohlladung, insbesondere für eine Mine**
Proximity fuze for firing a hollow charge, in particular for a mine
Fusée de proximité pour la mise à feu d'une charge creuse, destinée en particulier à une mine

(30) Priorität: 28.01.1986 AT 189/86
(43) Veröffentlichungstag der Anmeldung: 02.09.1987
(73) Patentinhaber: Intertechnik Techn. Produktionen- Gesellschaft m.b.H., 4040 Linz (AT)
(72) Erfinder: Zierler, Reinhard, A-4563 Micheldorf (AT)
(74) Vertreter: Hübscher, Helmut, Dipl.-Ing.

(56) Entgegenhaltungen:
- FR-A- 864 811
- FR-A- 1 317 270
- FR-A- 2 071 823
- FR-A- 2 086 528
- FR-A- 2 358 635
- US-A- 3 252 418
- US-A- 3 347 165
- US-A- 3 653 351
- US-A- 4 206 707

## Beschreibung

Die Erfindung bezieht sich auf einen Annäherungsschalter zum Zünden einer Hohlladung, insbesondere für eine Mine, unter Verwendung eines elektrischen Schwingkreises mit einer Zylinderspule.

Bei Minen zur Bekämpfung von Landfahrzeugen ist es bekannt, Annäherungsschalter zum Zünden der Sprengladung vorzusehen, wobei diese Annäherungsschalter durch Schallwellen oder Veränderungen eines magnetischen Feldes gesteuert werden. Besonders einfach aufgebaute und funktionssichere Annäherungsschalter werden auf der Basis von Schwingkreisen erhalten, die durch das sich nähernde Fahrzeug verstimmt werden und die Zündung der Mine auslösen. Solche auf der Basis von elektrischen Schwingkreisen beruhende Annäherungsschalter können jedoch nicht zum Zünden von Hohlladungen eingesetzt werden, weil der der Sprengladung zielseitig vorgelagerte, metallische Hohlkörper eine zu starke Dämpfung des Schwingkreises aufgrund der im Hohlkörper induzierten Wirbelströme bewirkt.

Der Erfindung liegt somit die Aufgabe zugrunde, diesen Mangel zu vermeiden und einen Annäherungsschalter zum Zünden einer Hohlladung auf der Basis eines elektrischen Schwingkreises zu schaffen, dessen Ansprechempfindlichkeit nicht durch den metallischen Hohlkörper der Hohlladung beeinträchtigt wird.

Die Erfindung löst die gestellte Aufgabe dadurch, daß die dem metallischen Hohlkörper der Hohlladung zielseitig vorgelagerte, mit einer elektrostatischen Schirmung ver sehene Zylinderspule des Schwingkreises auf ihrer vom Ziel abgewandten Seite mit einem koaxialen Ferritring verschiebefest und elektrisch isoliert verbunden ist.

Durch das Vorsehen eines der Zylinderspule des Schwingkreises zugeordneten, koaxialen Ferritringes auf der dem Ziel abgekehrten Spulenseite durchsetzen die Feldlinien des durch die Zylinderspule erregten elektromagnetischen Feldes aufgrund des gegenüber Luft wesentlich geringeren magnetischen Widerstandes des Ferritringes den Ferritring im wesentlichen radial, so daß eine störende Feldausbreitung in den Bereich des metallischen Hohlkörpers der Hohlladung unterbunden wird. Es werden daher keine Wirbelströme im metallischen Hohlkörper der Hohlladung induziert werden.

Da der Ferritring aus einem Werkstoff hoher Permeabilität und eines vergleichsweise großen spezifischen Ohmschen Widerstandes hergestellt werden kann, können die durch das Spulenfeld im Ferritkern induzierten Wirbelströme auf ein zulässiges Maß herabgesetzt werden, ohne die Funktionsfähigkeit des Annäherungsschalters zu gefährden. In diesem Zusammenhang ist ja zu berücksichtigen, daß der Annäherungsschalter erst bei einem vergleichsweise geringen Abstand des Zieles von der Hohlladung ansprechen soll und eine entsprechende Ausbreitung des Spulenfeldes in Richtung des Zieles durch den Ferritring auf der dem Ziel abgewandten Spulenseite nicht verhindert werden kann. Um die Funktionssicherheit eines solchen Annäherungsschalters zu gewährleisten, muß allerdings dafür gesorgt werden, daß der Ferritring verschiebefest mit der Zylinderspule des Schwingkreises verbunden ist, damit nicht Relativbewegungen zwischen der Zylinderspule und dem Ferritkern zu einer unter Umständen ein Ansprechen des Annäherungsschalters bewirkenden Verstimmung des Schwingkreises führen können. Dem gleichen Zweck dient die elektrostatische Schirmung der Zylinderspule des Schwingkreises, so daß kapazitive Störeinflüsse ausgeschaltet werden können. Thermische Einflüsse, wie z. B. eine Temperaturdrift, sind dabei durch die an die Schaltung angeschlossene Elektronik kompensierbar.

Der Ferritring kann in verschiedener Art und Weise mit der Zylinderspule des Schwingkreises verbunden werden, da es lediglich auf eine veschiebefest Zuordnung des Ferritringes zur Zylinderspule ankommt. Besonders vorteilhafte Konstruktionsverhältnisse werden allerdings dadurch sichergestellt, daß der Ferritring mit der Zylinderspule des Schwingkreises durch eine elektrisch isolierende Klebeschicht verbunden wird. Diese Klebeschnicht macht nicht nur andere gegebenenfalls die Ausbildung des Spulenfeldes beeinflussende Verbindungsmittel überflüssig, sondern ergibt auch eine wirksame elektrische Isolierung zwischen der Zylinderspule bzw. ihrer elektrostatischen Schirmung und dem Ferritring.

Zur Halterung der Zylinderspule des Schwingkreises und des mit der Zylinderspule verbundenen Ferritringes kann in weiterer in einer elektrisch isolierenden Vergußmasse eingebettet sein, wobei die Zylinderspule mit dem Ferritring zunächst in ein Kunststoffgehäuse eingesetzt werden kann, das dann mit der Vergußmasse ausgefüllt wird, die vorzugsweise aus einem dauerelastischen Werkstoff gebildet wird.

In der Zeichnung ist der Erfindungsgegenstand beispielsweise dargestellt. Es zeigen
Fig. 1 eine Hohlladung mit einer Zylinderspule eines erfindungsgemäßen Annäherungsschalters in einem schematischen Axialschnitt und
Fig. 2 den Querschnitt der Zylinderspule des Schwingkreises des Annäherungsschalters in einem größeren Maßstab.

Gemäß Fig. 1 besteht die dargestellte Hohlladung aus einem Kunststoffgehäuse 1, das mit Sprengstoff 2 gefüllt ist und zielseitig durch einen metallischen Hohlkörper 3 üblicherweise in Form eines Hohlkegels abgeschlossen ist. Das Gehäuse 1 bildet dabei eine ringförmige Aufnahme 4 für die Zylinderspule 5 eines nicht näher dargestellten Schwingkreises eines Annäherungsschalters zum Zünden der Hohlladung. Diese Zylinderspule 5 ist mit einer elektrostatischen Schirmung 6 versehen und auf ihrer vom Ziel abgewandten Seite mit einem koaxialen Ferritring 7 veschiebefest verbunden. Zur Verbindung des Ferritringes 7 und der Zylinderspule 5 dient eine Klebeschicht 8, die zugleich eine elektrische Isolierung zwischen dem Ferritring 7 und der elektrostatischen Schirmung 6 bzw. der Zylinderspule 5 ergibt. Die mit dem Ferritring 7 verbundene Zylinderspule 5 des Annäherungsschalters ist innerhalb der ringförmigen Aufnahme 4 des Kunststoffgehäuses 1 in eine dauerelastische Vergußmasse 9 eingebettet, was eine gute Halterung der Zylinderspule 5 mit dem Ferritring 7 sicherstellt.

Da der Ferritring 7 einen gegenüber Luft sehr kleinen magnetischen Widerstand aufweist, schließen sich die Feldlinien des durch die Zylinderspule 5 des Schwingkreises erregten elektromagnetischen Feldes über diesen Ferritring 7, so daß der metallische Hohlkörper 3 der Hohlladung in einem im wesentlichen feldfreien Raum liegt. In dem metallischen Hohlkörper 3 können daher keine den Schwingkreis in unzulässiger Weise dämpfenden Wirbelströme induziert werden. Die Induktion von Wirbelströmen im Ferritring 7 kann ohne Schwierigkeiten auf einen zulässigen Wert begrenzt werden, weil der Werkstoff für den Ferritring 7 eine hohe Permeabilität und einen vergleichsweise großen spezifischen Ohmschen Widerstand aufweisen kann, der die Induktion größerer Wirbelströme unterbindet und damit die Bedämpfung des Schwingkreises in einem vertretbaren Bereich hält. Trotz des Ferritringes 7 auf der dem Ziel abgekehrten Seite der Zylinderspule 6 kann sich somit ein ausreichend großes Spulenfeld in Richtung des Zieles ausbilden, das bei einer Zielannäherung durch das Ziel verändert wird, so daß die damit verbundene Verstimmung des Schwingkreises des Annäherungsschalters zum Zünden der Hohlladung ausgenützt werden kann.

Obwohl sich erfindungsgemäße Annäherungsschalter mit besonderem Vorteil bei Hohlladungen für Minen einsetzen lassen, ist die Erfindung selbstverständlich nicht auf diesen Anwendungsfall beschränkt. Mit Hohlladungen versehene Flugkörper, Granaten und Geschoße können ebenfalls mit solchen Annäherungsschaltern versehen werden, wenn es gilt, die Hohlladung in einem bestimmten Abstand vom Ziel zu zünden.

## Patentansprüche

1. Annäherungsschalter zum Zünden einer Hohlladung, insbesondere für eine Mine, unter Verwendung eines elektrischen Schwingkreises mit einer Zylinderspule, dadurch gekennzeichnet, daß die dem metallischen Hohlkörper (3) der Hohlladung zielseitig vorgelagerte, mit einer elektrostatischen Schirmung (6) versehene Zylinderspule (5) des Schwingkreises auf ihrer vom Ziel abgewandten Seite mit einem koaxialen Ferritring (7) verschiebefest und elektrisch isoliert verbunden ist.

2. Annäherungsschalter nach Anspruch 1, dadurch gekennzeichnet, daß der Ferritring (7) mit der Zylinderspule (5) des Schwingkreises durch eine elektrisch isolierende Klebeschicht (8) verbunden ist.

3. Annäherungsschalter nach Anspruch 1 oder 2, dadurch gekennzeichnet, daß die Zylinderspule (5) mit dem Ferritring (7) in einer elektrisch isolierenden Vergußmasse (9) eingebettet ist.

## Revendications

1. Fusée de proximité pour la mise à feu d'une charge creuse, en particulier d'une mine, utilisant un circuit résonant électrique comprenant une bobine cylindrique, caractérisée en ce que la bobine cylindrique (5) du circuit oscillant précédant le corps creux (3) métallique de la charge creuse en direction de sa destination est reliée de façon fixe sur son côté opposé à sa destination à un anneau en ferrite (7) coaxial et est isolée électriquement de celui-ci.

2. Fusée de proximité selon la revendication 1, caractérisée en ce que l'anneau en ferrite (7) est relié à la bobine cylindrique (5) du circuit oscillant au moyen d'une colle électriquement isolante.

3. Fusée de proximité selon la revendication 1 ou 2, caractérisée en ce que la bobine cylindrique (5) est enfouie avec l'anneau en ferrite (7) dans une masse de remplissage (9) électriquement isolante.

## Claims

1. A proximity switch for firing a hollow charge, particularly for a mine, comprising an electric resonant circuit having a cylindrical coil, characterized in that the cylindrical coil (5) of the resonant circuit is disposed between the metallic hollow body (3) of the hollow charge and the target and is provided with electrostatic shielding means (6) and on that side which is remote from the target is nondisplace- ably connected to and electrically insulated from a coaxial ferrite ring (7).

2. A proximity switch according to claim 1, characterized in that the ferrite ring (7) is connected to the cylindrical coil (5) of the resonant circuit by an electrically insulating adhesive layer (8).

3. A proximity switch according to claim 1 or 2, charcaterized in that the cylindrical coil (5) and the ferrite ring (7) are embedded in an electrically insulating sealing compound (9).
